# EUROPÄISCHE PATENTSCHRIFT

(11) **EP 0 709 271 B1**
(45) Veröffentlichungstag und Bekanntmachung des Hinweises auf die Patenterteilung: **07.07.1999**
(21) Anmeldenummer: 95116173.6
(22) Anmeldetag: 13.10.1995
(51) Int. Cl.: B61J 3/06

(54) **Laufwagen für Rangierzwecke**
Trolley for marshalling purposes
Chariot de triage

(30) Priorität: 25.10.1994 DE 4438048
(43) Veröffentlichungstag der Anmeldung: 01.05.1996
(73) Patentinhaber: DEUTSCHE BAHN AG, 10365 Berlin (DE)
(72) Erfinder: Borkamm, Volker, D-06507 Bad Suderode (DE); Labus, Bernhard, D-38889 Blankenburg (DE)

(56) Entgegenhaltungen:
- DE-A- 1 913 834
- DE-A- 2 208 751

## Beschreibung

Die Erfindung betrifft einen Laufwagen für Rangierzweck, der zwischen den Schienen eines Eisenbahngleises läuft. Dieser Laufwagen wird auf Rangierbahnhöfen im Räumbereich und/oder im Beidrückbereich der Richtungsgleise zum Räumen und/oder Beidrücken von antriebslosen Eisenbahnfahrzeugen in eine kuppelreife Stellung benutzt. Es ist dabei wesentlich, daß der Laufwagen außerhalb der Umgrenzungslinie des Lichtraumes unter den Eisenbahnfahrzeugen hindurch fahren kann, wobei in der einen Richtung ein Verholen der Eisenbahnfahrzeuge zum Zwecke der Zugbildung und in der Gegenrichtung eine Rückfahrt als Leerfahrt erfolgt und daß der Laufwagen in eine sogenannte profilfreie Parkstellung gebracht werden kann.

Gemäß der DE 1605325 ist ein Laufwagen bekannt, der zwischen den Schienen eines Eisenbahngleises läuft, wobei die schräg gestellten Laufräder in der Kehle dicht am Schienensteg auf dem Fuß der Schiene laufen. Je zwei Laufräder sind zu beiden Seiten des Rahmens jeweils einem nicht näher beschriebenen Radgestell befestigt. Die Laufräder auf der einen Seite des Laufwagens sind um eine im wesentlichen horizontale Achse schwenkbar, so daß Toleranzen in der Spurweite dadurch ausgeglichen werden können. Von Nachteil ist dabei, daß sich die Höhe des Laufwagens verändert, d. h., der Abstand zwischen dem Oberbau und dem Boden des Laufwagens verändert sich, was bei einer Verringerung dieses Abstandes zu Beschädigungen am Laufwagen oder an den Kleineisen führen kann.

Gemäß der DE 2112760 ist eine Einrichtung zum Beidrücken von Eisenbahnfahrzeugen bekannt, bei der zwei Beidrückarme am Wagenkasten der Einrichtung voneinander unabhängig um eine horizontale Achse verschwenkbar gelagert sind und bei der als Kupplung zwischen den beiden Anschlägen der beiden Beidrückarme eine mechanische oder eine hydraulische Kupplung vorgesehen ist. Im Wagenkasten dieser Einrichtung zum Beidrücken ist ein weiterer parallel zur Gleisrichtung verfahrbarer Wagen angeordnet.

An den beiden Seitenträgern dieses Wagens ist jeweils eine Rampe angeordnet, mit der die ortsfest und unabhängig voneinander verschwenkbar an den Seitenträgern des Wagenkastens angeordneten Beidrückarme in die Förderstellung, d. h., in die für das Beidrücken der antriebslosen Eisenbahnfahrzeuge erforderliche Stellung, geschwenkt werden. Ein Nachteil dieser Einrichtung ist, daß die Beidrückarme nur in vertikaler Ebene verschwenkt werden können und somit ein Spiel zwischen den Mitnehmrollen der Beidrückarme und dem Schienenkopf vorhanden ist, so daß der mögliche Angriffsbereich zwischen den Laufrädern des Eisenbahnfahrzeuges und den Mitnehmerrollen eingeschränkt ist. Ein weitere Nachteil ist der erhöhte Aufwand für die Wagen-im-Wagen-Lösung.

Gemäß der DE-A-22 08 751 ist eine Richtungsgleistransporteinrichtung (Laufwagen für Rangierzwecke) bekannt, deren Mitnehmereinrichtung weit über den Grundrahmen aufgerichtet werden muß, um das Beidrücken und/oder Räumen von antriebslosen Schienenfahrzeugen realisieren zu können. Die kompakte Mitnehmereinrichtung besteht aus einem Transportarm und Stützarmen zum Aufrichten des Transportarmes. Diese Mitnehmereinrichtung muß an den Puffern zum Angriff gebracht werden. Der Grundrahmen der Richtungsgleistransporteinrichtung ist einteilig und starr ausgeführt.

In der DE-A-19 13 834 ist ebenfalls ein Beidrückwagen beschrieben, auf dem sich ein auf Rollen laufender Innenwagen (Steuerorgan) befindet, welche relativ zu dem Wagenkasten längsverschiebbar ist, an dem das endlose Seil angeschlossen ist und der eine keilartig ansteigende Rampe aufweist, auf der sich die Rolle der Beidrückarme abstützt, die über eine horizontale Achse verschwenkbar ist.
Je nach Zugrichtung wird somit eine Anschlagstellung, bei der die Beidrückarme aufgerichtet sind oder eine Anschlagstellung, bei der die Beidrückarme abgesenkt sind, erreicht.

Der in den Ansprüchen angegebenen Erfindung liegt das Problem zugrunde, einen einfachen Laufwagen für Rangierzwecke, der sowohl im Räumbereich der Verteilzone als auch im Beidrückbereich der Richtungsgleise ohne einen kostenaufwendigen Einbau von Spezialschienen eingesetzt werden kann. Dabei ist zu gewährleisten, daß einerseits der Laufwagen von eigenangetriebenen Eisenbahnfahrzeugen unter Beachtung des Lichtraumes überfahren werden kann und andererseits antriebslos fahrende Eisenbahnfahrzeuge damit bewegt werden können.

Erfindungegemäß wird das erreicht, indem die Längsträger des Rahmens des Laufwagens mit jeweils einem Gelenk und einer Verriegelung gemäß der im Anspruch 1 aufgeführten Merkmale ausgeführt sind. Die mit der Erfindung erzielten Vorteile bestehen insbesondere darin, daß der zulässige Verschleiß der Schienen bei der Bemessung der Hebelarme ohne Schwierigkeiten berücksichtigt werden kann und daß für eine profilfreie Parkstellung kein kostenaufwendiger und ggf. zulassungspflichtiger Sonderoberbau in Form von gesondert gefertigten Hochstegschienen erforderlich ist. Die profilfreie Parkstellung läßt sich mit wenigen Handgriffen durch ein Entriegeln der Längsträger und Absenken der Rahmenteile auf einfache Weise einstellen. Umgekehrt läßt sich die Beidrückstellung durch ein Anheben des Rahmens und ein Verriegeln der Längsträger in der abgewinkelten Stellung auf eine gleichfalls einfache Weise einstellen.

Von Vorteil ist gemäß Anspruch 2, wenn mittels einem Initiator oder einem analogen Mittel ein Signal, das die eingenommene Parkstellung des Laufwagens signalisiert, ausgelöst wird.

Eine weitere vorteilhafte Ausgestaltung der Erfindung ist im Anspruch 3 angegeben. Die Weiterbildung nach Anspruch 3 ermöglicht es, daß die profilfreie Parkstellung und die Beidrückstellung jeweils selbsttätig durch den Laufwagen eingenommen werden kann.

Ein Ausführungsbeispiel der Erfindung ist in der Zeichnung dargestellt und wird im folgenden näher beschrieben.

Es zeigen
- Fig. 1: eine Seitenansicht eines Laufwagens in einer Beidrückstellung
- Fig. 2: eine Aufsicht eines Laufwagens in einer Beidrückstellung als Halbschnitt längs zum Gleis
- Fig. 3: eine Aufsicht eines Laufwagens in einer Parkstellung einschließlich der Schaltlineale als Halbschnitt längs zum Gleis sowie eine Ansicht Z

In der Fig. 1 wurde auf die Darstellung des an und für sich im Vordergrund der Ansicht befindlichen Schienensteges und des Schienenkopfes und in Fig. 2 auf die Darstellung des Schienenkopfes sowie eine weitere Ausgestaltung des Gleises verzichtet.

Der auf den inneren Schienenfüßen 1 nahe des Schienensteges 2 mittels der Laufwerke 3 fahrende Laufwagen weist eine nahezu symmetrische Konstruktion gegenüber der Gleismitte auf. Der Laufwagen befindet sich in der Beidrückstellung. Die Längsträger 4, 5 sind durch eine Lagerung 6 gelenkig miteinander verbunden. Die durch den Halbschnitt nicht gezeigte Längsträger-Anordnung und die Längsträger 4, 5 sind durch Querträger 7, 8, 9 fest miteinander verbunden. Am Querträger 9 sind symmetrisch Riegelmechanismen 10 angeordnet, die den Laufwagen in der Beidrückstellung halten. Die Beidrückstellung ist die verriegelte Stellung, bei der die Längsträger 4, 5 die abgewinkelte Stellung eingenommen haben. An den Riegelmechanismen 10 befinden sich weitgehend senkrecht angeordnete Schaltrollen 11, durch die die Riegel 13 in der horizontalen Ebene zur Gleismitte hin gezogen werden. Durch ein Zurückziehen der Riegel 13 wird die profilfreie Parkstellung des Laufwagens eingenommen. Zum Verriegeln der Beidrückstellung wird der Riegel 13 mittels einer Feder 20 in die entgegengesetzte Richtung geschoben.

Der Längsträger 4 ist über die Lagerung 6 hinaus in Richtung des Längsträgers 5 verlängert. Im Endbereich dieser Verlängerung befindet sich ein Gegenlager 12 für den Riegel 13 in Form einer Halbschale. In der Beidrückstellung liegt das Gegenlager 12 auf dem Riegel auf.

Am Querträger 8 sind Schaltrollen 15 waagerecht, mit quer zum Gleis verlaufender Achse angeordnet. Mittels dieser Schaltrollen 15 werden die Längsträger 4, 5 um die Lagerung 6 zueinander verschwenkt, so daß der Laufwagen seine Höhe verändert und somit in das Lichtraumprofil hineinragt. Die an den Beidrückrahmen 19 angeordneten Schaltrollen 14 dienen dem Einrücken der Rollen 21 an die Spurkränze der Laufräder der Radsätze der antriebslosen Eisenbahnfahrzeuge, indem damit die gelenkig mit den Längsträgern 4 verbundenen Beidrückarme 19 nach außen gestellt werden. Die Anpreßkräfte der Rollen 21 an den Spurkränzen der Laufräder eines Radsatzes werden durch ein Federelement, das einerseits mit dem Querträger 8 und andererseits mit der Stellachse 26 für die Rollen 21 verbunden ist, ausgeglichen.

Unter dem Laufwagen wird eine Zugstange 22 hindurch geführt, an deren Enden die Zugseile 23 einer Antriebseinheit befestigt werden. Der Laufwagen ist fliegend an der Zugstange 22 befestigt.

Zur Positionierung des Laufwagens im Gleis sind Geber 24 angeordnet.

In der Fig. 3 befindet sich der Laufwagen in der profilfreien Parkstellung. Der Riegel 13 ist zurückgezogen, so daß die Längsträger 4, 5 ein waagerechte Lage einnehmen. Die Schaltrolle 15 liegt dabei auf dem Schaltlineal 27. Die Schaltrolle 11 wird an das Schaltlineal 28 und die Schaltrolle 14 wird an das Schaltlineal 29 mittels Federkraft gedrückt. Der Laufwagen befindet sich in dieser Lage außerhalb des Lichtraumprofiles 31. Die Schaltlineale 27, 28, 29 sind im Bereich für die profilfreie Parkstellung an den Schwellen befestigt. Mit einem am Querträger 8 angeordneten Schaltlineal 33 wird ein im Bereich der profilfreien Parkstellung angeordneten Geber erreicht, der den Impuls zur Signalisierung der profilfreien Parkstellung auslöst, wenn die profilfreie Parkstellung durch den Laufwagen eingenommen wird.

Der in der Ansicht Z gezeigte Vorstecker 30 ist lediglich zur Lagesicherung der Beidrückarme 19 beim Entfernen des Laufwagens aus dem Gleis erforderlich.

## Patentansprüche

1. Laufwagen für Rangierzwecke mit Antriebsmitteln und Einrichtungen zum Einnehmen einer Beidrückstellung zum Beidrücken von antriebslosen Schienenfahrzeugen in eine kuppelreife Stellung und zum Einnehmen mindestens einer profilfreien Parkstellung im Gleis,
dadurch gekennzeichnet,
daß der Rahmen des Laufwagens aus mindestens zwei Teilrahmen besteht, an denen die Fahrwerke (3) des Laufwagens befestigt sind, daß die Längsträger (4, 5) der mindestens zwei Teilrahmen durch eine Lagerung (6) gelenkig, um eine horizontale Achse drehbar miteinander verbunden sind, daß ein ab der Lagerung (6) verlängertes Ende des Längsträgers (4) eines ersten Teilrahmens sich in eine Gabel des Längsträgers (5) eines zweiten Teilrahmens erstreckt, wobei sich in der Beidrückstellung die Verlängerung des Längsträgers (4) des ersten Teilrahmens mit einem im Endbereich der Verlängerung angeordneten Auflager (12) auf einem, am Längsträger (5) des zweitern Teilrahmens befestigten Riegel (13) abstützt und in der profilfreien Parkstellung die Längsträger (4, 5) nach dem Entriegeln in einer Lage außerhalb des Lichtraumprofiles (31) einstellbar sind.

2. Einrichtung zum Beidrücken von Schienenfahrzeugen bestehend aus einem Gleisabschnitt und einem dem Gleisabschnitt zugeordneten, auf den Schienen des Gleises profilfrei in Schienenrichtung zwischen den Schienen verfahrbaren Laufwagen gemäß dem Anspruch 1, dadurch gekennzeichnet, daß mindestens ein Geber im Gleis und ein Schaltlineal (33) am Laufwagen angeordnet ist, wobei der Geber nach dem Einstellen des Laufwagens in der profilfreien Parkstellung die Signalisierung der Einnahme der profilfreien Parkstellung auslöst.

3. Einrichtung zum Beidrücken von Schienenfahrzeugen bestehend aus einem Gleisabschnitt und einem dem Gleisabschnitt zugeordneten auf den Schienen des Gleises profilfrei in Schienenrichtung zwischen den Schienen verfahrbaren Laufwagen gemäß dem Anspruch 1 oder 2, dadurch gekennzeichnet, daß Schaltrollen (14, 15, 11) am Laufwagen und Schaltlineale (29, 27, 28) im Gleis zum selbsttätigen Einstellen der profilfreien Parkstellung oder der Beidrückstellung angeordnet ist.

## Claims

1. Mobile structure for marshalling purposes possessing means of propulsion and facilities enabling adoption of a buffering-up position for the buffering-up of non-powered rail vehicles into a ready-to-couple position and adoption of at least one clear-of-gauge parking position in the track,
its principal characteristics being
that the frame of the mobile structure is made up of at least two elements to which its running gear assemblies (3) are fastened, that the lengthwise members (4, 5) of the minimum two frame elements are hinged together by means of an arrangement of bearings (6) so as to rotate along an horizontal axis, that one end of the lengthwise member (4) of one frame element extends beyond the arrangement of bearings (6) into a fork of the lengthwise member (5) of a second frame element in such a manner that, in the buffering-up position, the extension of the lengthwise member (4) of the first frame element is supported by means of a hook-like device (12) at its extremity bearing against a stud (13) fastened to the lengthwise member of the second frame element(5) and that, in the clear-of-gauge parking position, the lengthwise members (4, 5) can be set at a position outside the clearance gauge (31) once unlocked.

2. Facility for buffering up rail vehicles comprising a track section and a mobile structure as under Claim 1 assigned to said track section and capable of clear-of-gauge within the rails of the track movement in the direction of the rails, its principal characteristics being that at least one transmitter is arranged in the track and one switching guide (33) on the mobile structure, the transmitter triggering acknowledgement of adoption of the clear-of-gauge parking position once the mobile structure has been set in the clear-of-gauge parking position.

3. Facility for buffering up rail vehicles comprising a track section and a mobile structure as under Claim 1 or 2 assigned to said track section and capable of clear-of-gauge movement within the rails of the track in the direction of the rails, its principal characteristics being that switching rollers (14, 15, 11) are arranged on the mobile structure and switching guides (29, 27, 28) in the track for the purposes of automatically setting the clear-of-gauge parking position or the buffering-up position.

## Revendications

1. Véhicule porteur pour manoeuvre pourvu d'entraînements et d'équipements pour prendre en charge le refoulement de véhicules ferroviaires dépourvus d'entraînement dans une position d'accouplement et pouvant prendre au moins une position de garage sans profil dans la voie,
caractérisé par le fait
que le châssis du véhicule porteur se compose au moins de deux châssis parties sur lesquels sont fixés les organes de roulement (3) du véhicule porteur, que les longerons 4, 5) des deux châssis partiels minima articulés par un logement (6) sont reliés entre eux autour d'un axe pivotant horizontalement, que l'extrémité prolongée à partir du logement (6) du longeron (4) d'un premier châssis va jusque dans une chape du longeron (5) d'un deuxième châssis sachant qu'en position de refoulement le prolongement du longeron (4) du premier châssis partiel s'appuie avec une surface portante (12) placée en extrémité du prolongement sur un verrou (13) fixé sur le longeron (5) du deuxième châssis partiel et que, en position de garage sans profil, les longerons (4, 5) après le déverrouillage sont réglable dans une position hors profil (31).

2. Equipement pour le refoulement de véhicules ferroviaires composé d'un tronçon de voie et d'un véhicule porteur selon la revendication 1, attribué au tronçon de voie, sur les rails de la voie dans la direction du véhicule circulant sans profil entre les voies, caractérisé par le fait qu'il est disposé au moins un capteur en voie et une règle de commande (33) sur le véhicule porteur sachant que le capteur, après mise en place du véhicule porteur en position de garage sans profil déclenche la signalisation de la mise en place de la position de garage sans profil.

3. Equipement pour le refoulement de véhicules ferroviaires composé d'un tronçon de voie et d'un véhicule porteur selon la revendication 1 ou 2, attribué au tronçon de voie, sur les rails de la voie dans la direction du véhicule circulant sans profil entre les voies, caractérisé par le fait que sont disposés des rouleaux de commande (14, 15, 11) sur le véhicule porteur et des règles de commande (29, 27, 18) en voie pour la mise en place autonome de la position garage sans profil ou de la position refoulement.
